# EUROPÄISCHE PATENTSCHRIFT

(11) **EP 1 215 291 B1**
(45) Veröffentlichungstag und Bekanntmachung des Hinweises auf die Patenterteilung: **25.05.2005**
(21) Anmeldenummer: 00127596.5
(22) Anmeldetag: 15.12.2000
(51) Int. Cl.: C21D 9/34, C21D 1/667, C21D 11/00

(54) **Vorrichtung zum Abkühlen und Behandeln erhitzter rotationssymmetrischer Körper aus Metall**
Apparatus for cooling and treating heated rotationally symmetric metal bodies
Installation pour le refroidissement et le traitement de corps métalliques chauffés à symétrie de révolution

(43) Veröffentlichungstag der Anmeldung: 19.06.2002
(73) Patentinhaber: AFT Advanced Forging Technologies GmbH, 77694 Kehl (DE)
(72) Erfinder: Gröne, Siegfried, Dipl.-Ing., 58453 Witten (DE); Guske, Benno, Dipl.-Ing., 44866 Bochum (DE); Poschmann, Ingo, Dr.-Ing., 44869 Bochum (DE); Royke, Hermann, 44795 Bochum (DE)
(74) Vertreter: Beyer, Rudi

(56) Entgegenhaltungen:
- DE-B- 1 244 821
- DE-B- 1 508 362
- FR-A- 559 212
- US-A- 1 391 907
- US-A- 2 596 345
- US-A- 3 989 231
- PATENT ABSTRACTS OF JAPAN vol. 017, no. 201 (M-1399), 20. April 1993 (1993-04-20) & JP 04 344859 A (KOBE STEEL LTD), 1. Dezember 1992 (1992-12-01)

## Beschreibung

Die Erfindung betrifft eine Vorrichtung zum Abkühlen und Behandeln erhitzter, rotationssymmetrischer Körper aus metallischen Werkstoffen, wie Stahl beziehungsweise Stahllegierungen, vornehmlich von Monoblockrädem, Radreifen, Radscheiben oder ähnlichen Scheiben und Ringen, wie Eisenbahn- und Straßenbahnrädern, Zahnrädern und Sprockets.

### Stand der Technik

Es ist bekannt, Eisenbahn- oder Straßenbahnräder nur über die eigentliche Lauffläche kontrolliert zu kühlen, wobei üblicherweise Wasser oder Wasser mit Zusätzen als Kühlmedium zur Anwendung gelangt.

Zum Stand der Technik zählt es auch, den Laufflächenbereich von Rädern diskontinuierlich dadurch zu kühlen, dass das Rad während einer Rotationsbewegung nur zum Teil in ein Becken eintaucht und dann gekühlt wird.

Vorbekannt sind auch Anlagen, bei denen Vollräder gekühlt werden, um den Laufflächenbereich dieser Räder einer beschleunigten Abkühlung zu unterziehen und dadurch eine Laufkranzvergütung herbeizuführen. Ringe und Reifen sind auf diese Weise aber nicht zu vergüten.

Ein weiterer Nachteil besteht darin, dass die vorbekannten Anlagen und Verfahrensweisen keine Entzunderung, speziell im Laufflächenbereich von Eisenbahn- oder Straßenbahnrädem, herbeiführen, so dass im allgemeinen keine einheitlichen Wärmetransferbedingungen in Umfangsrichtung des Laufflächenbereiches gegeben sind mit den entsprechenden Auswirkungen auf inhomogene Gefüge- und Festigkeitseigenschaften über den Umfang des betreffenden Rades. Wird bei dieser Verfahrensweise der Radkranz einer beschleunigten Abkühlung unterzogen, bleibt die Nabe des Rades unbehandelt, so dass hier allenfalls ein Normalisierungsvorgang zur Anwendung kommt. Das alles führt im Radkranzbereich zu entsprechenden Gefüge- und Festigkeitsgradienten in radialer Richtung. Die vorbekannten Anlagen sind im allgemeinen zeitgesteuert, das heißt, das Kühlmittelvolumen und/oder der Kühlmitteldruck und damit im wesentlichen auch die Kühlmitteltemperatur sind unveränderlich, das heißt fest eingestellt, so dass eine Gefüge- und Festigkeitsbeeinflussung des Radkranzes über eine fest vorgegebene Kühlzeit vorgenommen wird. Eine Online-Temperaturmessung oder eine online-temperaturgesteuerte Kühlung sind in diesem Zusammenhang nicht bekannt.

Gewünschte Gefüge- beziehungsweise mechanische Eigenschaften können daher nur in unbefriedigender Weise beeinflusst werden, während Eigenspannungen im Bereich des Radkranzes - wenn überhaupt - nur ungenau und deshalb in unbefriedigender Weise zu beeinflussen sind, da die die Eigenspannungen maßgeblich bestimmenden Plastifizierungsprozesse im Übergangsbereich zwischen erkaltendem Radkranz und heißem Blatt praktisch nicht kontrolliert werden können, weil nur der Radkranz kontrolliert und das Gefüge beziehungsweise die Eigenspannung des Blattes unberücksichtigt gelassen werden.

Aus der FR-A-559 212 ist eine Härtemaschine für Radreifen bekannt, bei welcher die Radreifen innen und außen gesondert geregelt mit einem Luft-Wasser-Gemisch besprüht werden. Ziel der Vorrichtung ist es, ein Härtegefüge zu erhalten und die Spannungen im Radreifen positiv zu beeinflussen. Das Kühlmedium kann nicht automatisch geregelt zugeführt und überwacht werden. Außerdem muss die Vorrichtung für andere Radreifentypen manuell umgebaut und verstellt werden.

Aus der US-A-2 596 345 ist eine Vorrichtung vorbekannt, die wassergerichtet auf den Laufkranz und auf das Blatt des rotierenden Rades führt. Alle anderen Flächen werden dabei abgedeckt. Dies hat zur Folge, dass die Vorrichtung für andere Räder und andere Zwecke komplett umgerüstet und umgebaut werden muss.

Die US-A-1 391 907 bezieht sich im wesentlichen auf einen Eisenbahnwerkstoff mit gewissem Kohlenstoff- und Mangangehalt. Eine Kühlvorrichtung kann zwar ein Rad kühlen, jedoch wird der Prozess nicht überwacht. Die Mediummengen werden im voraus eingestellt und nicht weiter kontrolliert. Dadurch kann die gesamte Vorrichtung nur für einen spezifischen Raddurchmesser und Radtyp verwendet werden. Für anders ausgebildete Räder mit anderen Abmessungen ist eine entsprechend andere Vorrichtung erforderlich.

### Aufgabe

Der Erfindung liegt die Aufgabe zugrunde, eine Vorrichtung zu schaffen, mit der sich mit robusten Mitteln reproduzierbar unter Betriebsbedingungen die Nachteile des Standes der Technik restlos beseitigen lassen und darüber hinaus es ermöglicht wird, vorbestimmte Bereiche des Körpers mit der Vorrichtung gezielt zu beeinflussen.

### Lösung der Aufgabe

Diese Aufgabe wird durch die in **Patentanspruch 1** wiedergegebenen Merkmale gelöst.

### Einige Vorteile

Während bei herkömmlichen Vorrichtungen praktisch nur der Radkranz "behandelt" wird, lässt sich mit einer erfindungsgemäßen Vorrichtung jeder Bereich des rotationssymmetrischen Körpers, im Bedarfsfalle Radkranz, Blatt und Nabe, geregelt bzw. gesteuert kühlen, um die gewünschten Eigenschaften im Gefüge zu erhalten. Während beim Stand der Technik Blatt und Nabe praktisch an der Luft erkalten und nur so normalisiert werden, erfolgt bei der erfindungsgemäßen Vorrichtung eine definierte Einstellung mechanischer Eigenschaften in Blatt und Nabe durch gezielte, geregelte bzw. gesteuerte Abkühlung, so dass sich in den vorbestimmten Bereichen des rotationssymmetrischen Körpers Festigkeiten, Zähigkeiten, Eigenspannung und definierte Eigenschaftsgradienten bzw. Homogenität dieser Eigenschaften - mit den für die Praxis ausreichenden Toleranzen - im gesamten Rad- bzw. Radreifenvolumen unter Einbeziehung aller Funktionsbereiche des Bauteils wie Nabe, Blatt und Radkranz einstellen lassen.

Die Ausbildung dieser Eigenschaften erfolgt maßgeblich über die Einstellung definierter Gefüge und deren nachfolgender Abkühlung, wobei die Abkühlung zum einen die Morphologie des Gefüges und damit Festigkeit, Zähigkeit und Eigenspannung beeinflusst, aber auch wegen örtlich unterschiedlicher Plastifizierungsprozesse den Eigenspannungszustand des Bauteils. Ein etwaiges nachfolgendes Anlassen des so abgekühlten Körpers hat im wesentlichen nur die Funktion eines Spannungsarmglühens.

Demgemäß ermöglicht die Erfindung praktisch komplexe Abkühlungsprozesse unter Beachtung von Oberflächenzustand (Entzunderung), Kühlzeiten beziehungsweise Kühlintervalle, und zwar sowohl für das Rad an sich als auch für die einzelnen Funktionsbereiche, Kühlmedium, Kühlmittelmengen, Kühlmittelströme, Reihenfolge der Abkühlung der Funktionsbereiche und aktuelle Bauteil-Temperaturen, und zwar jeweils für die betreffenden Funktionsbereiche des Körpers. Dadurch bilden sich Eigenspannungen in Abhängigkeit von der Art und Weise der Abkühlung des gesamten Bauteilvolumens aus, da die Volumenelemente des Körpers sich gegenseitig beeinflussen. In Folge lassen sich mit dieser Vorrichtung funktionsbereichsbezogene, definierte und reproduzierbare mechanische Eigenschaften mittels komplexer Abkühlungsvorgänge einstellen. Diese Abkühlungsvorgänge sind in der Regel für die verschiedenen Volumen- bzw. Oberflächenbereiche des betreffenden rotationssymmetrischen Körpers, zum Beispiel eines Rades, unterschiedlich.

Die Temperatur, mit der der rotationssymmetrische Körper vor seinem Entzundern in der Vorrichtung behandelt wird, kann zwischen Schmiedehitze und Temperatur oberhalb der Umwandlungstemperatur liegen, da dabei im Falle der Abkühlung ausscheidungshärtender Legierungen, zum Beispiel auch mikrolegierter Stähle, eine Einflussnahme auf die Reaktionskinetik und damit auf die mechanischen Eigenschaften des Bauteils möglich ist.

Regel- und Steuergrößen sind die online-gemessene Oberflächentemperatur des Körpers und/oder der Kühlmitteldruck, und/oder die Kühlmittelmenge, und/oder die Kühlmittelprägung (laminar/turbulent), und/oder die Art des Kühlmediums (Wasser, Luft, Gemische) sowie die zeitliche Abfolge der Kühlmittelart in einem individuellen Kühlmittelkreislauf.

Alles in allem ist die gewünschte Gefügeausbildung und damit die mechanischen Eigenschaften bei Verwendung der erfindungsgemäßen Vorrichtung gezielt erzielbar, und zwar nicht nur im Bereich eines Radkranzes, sondern in jedem Funktionsbereich des Rades bzw. des Körpers.

Durch das vorgeschaltete Entzundern der Lauffläche oder dergleichen werden eine gleichmäßige Oberflächenbeschaffenheit und damit weitestgehend gleichmäßige Wärmetransferbedingungen herbeigeführt.

Gewünschte Eigenspannungen z. B. im Bereich des Radkranzes können ihrer Höhe nach gezielt eingestellt werden, da die die Eigenspannung maßgeblich bestimmenden Plastifizierungsprozesse im Übergangsbereich zwischen erkaltenden und heißen Werkstoffbereichen sehr gezielt beeinflusst werden, und zwar wegen der Tatsache, dass die Oberflächen mehrerer Randbereiche sehr gezielt kontrolliert individuell gekühlt werden können.

Eine gemäß der Erfindung ausgestaltete Vorrichtung ist robust gebaut und kann damit unter den Raumbetriebsbedingungen industriell eingesetzt werden. Mittels einer solchen Anlage ist mit besonderem Vorteil das Behandeln von Eisenbahn- und Straßenbahnrädem möglich. Hierbei wird das betreffende Rad in Rotation versetzt und zunächst entzundert, woraufhin dann die entsprechenden Oberflächenbereiche, zum Beispiel die Lauffläche, Blatt und Nabe durch einzeln geregelte beziehungsweise gesteuerte Kühlmittelströme in vorbestimmter Weise abgekühlt werden, um das vorbestimmte Gefüge im Bereich des Radkranzes, des Blattes und der Nabe definiert zu beeinflussen und dabei auch die gewünschten Eigenspannungen im Bereich des Radkranzes oder dergleichen ihrer Höhe nach gezielt einzustellen. Auch Härteprozesse sind auf diese Weise gezielt durchführbar.

Weitere Merkmale und Vorteile ergeben sich aus der nachfolgenden Beschreibung der Zeichnung, in der die Erfindung an einem Ausführungsbeispiel veranschaulicht ist. Es zeigen:
- Fig. 1: eine Teildraufsicht auf eine Vorrichtung gemäß der Erfindung und
- Fig. 2: einen Schnitt nach der Linie II - II der Fig. 1

Die Erfindung ist in der Zeichnung in Anwendung auf eine Vorrichtung veranschaulicht, in der mit besonderem Vorteil Eisenbahn- und Straßenbahnräder entzundert und einer definierten und reproduzierbaren Einstellung mechanischer Eigenschaften durch komplexe Abkühlvorgänge unterzogen werden können.

Das Bezugszeichen 1 bezeichnet einen lediglich schematisch angedeuteten und auf dem Boden vertikal aufgestellten Maschinenständer, während mit 2 über den Umfang eines Kreises mit gleichen Winkelabständen bezüglich ihrer Längsachsen zueinander angeordnete mit Drehantrieben 3 ausgebildete Antriebseinheiten bezeichnet sind. Auf jedem Rahmen 2 ist ein solcher Drehantrieb 3 angeordnet. Alle Drehantriebe sind über einen nicht dargestellten Schaltschrank über mindestens einen Frequenzumregler regelungstechnisch miteinander verbunden, so daß sie in beiden Drehrichtungen stufenlos in ihren Drehzahlen gesteuert bzw. geregelt werden können. Zu diesem Zwecke besitzen die Drehantriebe 3 nicht näher veranschaulichte Elektromotoren, die jeweils eine Antriebsrolle 4 über eine aus Fig. 2 ersichtliche Welle antreiben. Jede Welle ist über je einen axialen Stellantrieb 5 in ihrer Längsachsrichtung, also in Richtung X beziehungsweise Y über ein Hebelgetriebe verstellbar und in der jeweils gewünschten Stellung auch arretierbar. Alle axialen Stellantriebe 5 sind dabei synchron über eine zentrale Regelungs- beziehungsweise Steuerungseinrichtung verstellbar (nicht dargestellt), um sie auf den jeweils zu entzundernden und zu kühlenden rotationssymmetrischen Körper 21 einzustellen. Das bedeutet somit, daß sämtliche Antriebsrollen 4 in Bezug auf einen gedachten Kreis, dessen Mittelpunkt mit einer gedachten Drehachse 33 (Fig. 2) zusammenfällt, auf einem gleichen Durchmesser liegen und durchmessergleich radial verstellbar und arretierbar sind.

Das Bezugszeichen 6 bezeichnet einen Stellhebel für eine Vielzahl von Sprüharmen, wobei jeweils zahlreiche dieser Sprüharme in mehreren Ebenen übereinander angeordnet sind, was nachfolgend noch beschrieben wird. In jeder Ebene sind zahlreiche dieser Sprüharme etwa kreisförmig oder polygonförmig angeordnet. In jeder Ebene dieser Sprüharme sind außerdem zahlreiche Schwenkhebel 7 für die Sprüharme vorgesehen, mit denen die Sprüharme über parallel sowie mit Abstand zueinander in den Eckpunkten eines gedachten Dreiecks oder eines gedachten Trapezes angeordnete Schwenkachsen schwenkbeweglich verbunden sind. Dabei sind mit dem Bezugszeichen 8.1 Sprüharme für die obere Ebene, mit 8.2 Sprüharme für eine mittlere Ebene und mit 8.3 Sprüharme für eine untere Ebene bezeichnet.

Bei der dargestellten Ausführungsform sind die Sprüharme 8.1 bzw. 8.2 bzw. 8.3 in ein und derselben Ebene jeweils gleich ausgebildet und mit gleicher Kinematik verstellbar zueinander angeordnet. Es ist auch denkbar, in sämtlichen Ebenen die Sprüharme 8.1, 8.2 bzw. 8.3 gleich und mit gleichen Kinematiken auszugestalten. Wie aus Fig. 1 ersichtlich ist, sind die Sprüharme 8.1, 8.2 und 8.3 als Rohre ausgebildet, die an ihren Enden Sprühdüsen (nicht dargestellt) aufweisen können. Statt Sprühdüsen können aber auch die Rohre an ihren Enden offen ausgebildet sein, das heißt also den gleichen Strömungsquerschnitt wie die Rohre der Sprüharme 8.1, 8.2 und 8.3 selbst aufweisen. Die Sprüharme 8.1 und 8.3 besitzen gegeneinander rechtwinklig abgekröpfte Enden, derart, daß die Sprüharme 8.1, die in der oberen Ebene liegen, mit ihren Mündungsöffnungen oder Sprühdüsen nach unten gerichtet sind, während die abgekröpften Enden der Sprüharme 8.3 nach oben gerichtet sind, und zwar vorzugsweise derart, daß die Längsachsen der Sprühöffnungen oder Sprühdüsen der oberen und unteren Ebene jeweils koaxial zueinander verlaufen, was aber nicht unbedingt Bedingung ist. Die Sprüharme 8.1 verlaufen dagegen im wesentlichen radial oder unter einem spitzen Winkel von einer gedachten horizontalen Ebene nach oben weggerichtet, was aber ebenfalls nicht Bedingung ist.

Sämtliche Sprüharme 8.1, 8.2 und 8.3 sind an jeweils eine Kühlmittelzufuhr angeschlossen. Als Kühlmittel oder Kühlmedium kann Wasser in Leitungswasserqualität, aber auch Wasser mit Zusätzen, zum Beispiel Härtezusätzen, Emulsionen oder dergleichen, in Betracht kommen. Denkbar ist es auch, Wasser mit einem geeigneten Gas, vornehmlich Luft, zu mischen oder aber den Sprüharmen ein und derselben Ebene ein flüssiges Kühlmedium oder ein Gasmedium nacheinander oder gleichzeitig zuzuführen. So ist es zum Beispiel möglich, einer Gruppe von Sprüharmen ein flüssiges Kühlmedium und einer anderen Gruppe von Sprüharmen der gleichen Sprühebene ein gasförmiges Kühlmedium zuzuführen.

Die Sprüharme 8.1, 8.2 und 8.3 jeder Ebene sind an einen als Ringsammelleitung ausgebildeten Sprühring 16 bzw. 17 oder 18 angeschlossen, denen jeweils über eine Zulaufleitung 27 bzw. 28 oder 29 das Kühlmedium gesteuert bzw. geregelt über geeignete Mehrwegeventile, Absperrorgane oder dergleichen (nicht dargestellt) zugeführt wird, die über eine zentrale Steuer- bzw. Regeleinheit (gleichfalls nicht dargestellt) betätigt werden. Auch die jeweilige Kühlmittelquelle, Pumpen usw. sind aus Gründen der einfacheren Übersicht nicht dargestellt.

Wie man aus Fig. 1 erkennt, sind die Sprüharme 8.1, 8.2 und 8.3 jeweils über Schwenkachsen mit den in der aus Fig. 1 ersichtlichen Draufsicht etwa trapezförmigen Schwenkhebeln 7 verbunden. Dabei ist eine derartige Anordnung getroffen worden, daß die Sprüharme 8.1 und 8.3 mit ihren Mündungsöffnungen oder Sprühdüsen über das gesamte Durchmesserspektrum, über das sie sprühen sollen, eine definierte Spur auf dem jeweils zu behandelnden rotationssymmetrischen Körper 21, zum Beispiel auf einem Rad oder Radreifen, einnehmen. Das bedeutet also, daß der betreffende rotationssymmetrische Körper 21 bei der dargestellten Ausführungsform gleichzeitig von oben und von unten über die in einer Ebene, zum Beispiel in der oberen Ebene liegenden Sprühöffnungen oder Sprühdüsen der Sprüharme 8.1 jeweils in gesamter Breite des zu behandelnden Oberflächenbereiches mit Kühlmedium besprüht wird.

Bei 9 ist ein Schwenkantrieb in Form einer abwechselnd beidseitig durch Druckmitteldruck, zum Beispiel hydraulisch oder pneumatisch, zu beaufschlagender Kolben-Zylinder-Einheit angedeutet, dessen Zylinder an einem Maschinenständer 1 fest angeordnet ist, während seine Kolbenstange über eine vertikale Schwenkachse mit einem Schwenkarm 11 für eine obere Blatt- oder Nabenkühlvorrichtung verbunden ist. Bei 10 ist ein Schwenklager für den Schwenkarm 11 der oberen Blatt- oder Nabenkühlvorrichtung 13 angedeutet. Dieser Schwenkarm 11 für die obere Blatt- oder Nabenkühlvorrichtung des rotationssymmetrischen Körpers 21 weist ebenfalls einen Zulauf 26 für das Kühlmedium, zum Beispiel Luft oder Wasser, auf, der als Rohr ausgebildet ist und einen waagerechten und einen vertikalen Längenabschnitt aufweist. Die Nabenkühlvorrichtung 13 dient zur Kühlung der Nabe eines bei der dargestellten Ausführungsform als Eisenbahnwagenrad 21 ausgebildeten rotationssymmetrischen Körpers, während bei 14 eine obere Blattkühlungsvorrichtung und bei 15 eine untere Blattkühlungsvorrichtung angeordnet ist, die jeweils zahlreiche parallel zueinander verlaufende Rohre mit an ihren Enden offenen Mündungsöffnungen oder eingesetzten Sprühdüsen aufweist. Die obere Blattkühlungsvorrichtung 14 ist an eine Zulaufleitung 34 für das Kühlmedium und die untere Blattkühlungsvorrichtung 15 an eine Zulaufleitung 24 angeschlossen. Den beiden Leitungen 24 und 34 wird das Kühlmittel ebenfalls gesteuert oder geregelt über nicht dargestellte Absperrorgane sowie Steuer- bzw. Regelorgane zugeführt, die von dem gleichen zentralen Leitstand gesteuert bzw. geregelt werden können, wie die übrigen Vorrichtungsteile und Antriebe auch.

Die Zulaufleitung 34 der oberen Blattkühlungsvorrichtung 14 ist an einen kastenförmigen Zulauf 35 angeschlossen, an den mehrere Gruppen von Düsen bzw. Leitungen, ähnlich der aus Fig. 2 ersichtlichen oberen Blattkühlungsvorrichtung 14, angeschlossen sein können. Die Rohre der oberen Blattkühlungsvorrichtung 14 können tangential ausmünden (Fig. 1), was im Bedarfsfalle auch für die oberen und unteren Sprüharme 8.1, 8.3 und gegebenenfalls auch für die Sprüharme 8.2 der seitlichen Laufkranzkühlung gelten kann. Dadurch ergibt sich eine rotierende Kühlmittelströmung, die einer gewissen Fliehkraftwirkung ausgesetzt ist, wodurch das Kühlmittel nach seinem Auftreffen auf den abzukühlenden rotationssymmetrischen Körper 21 nach außen weggeschleudert wird.

Aus Fig. 1 ist zu erkennen, daß der Schwenkarm 11 für die obere Blatt- und Nabenkühlung in Richtung A bzw. B in einer horizontalen Ebene schwenkbeweglich und in Richtung C bzw. V (Fig. 2) über einen Hubzylinder 19 auch vertikalbeweglich angeordnet ist. Bei diesem Hubzylinder 19 handelt es sich ebenfalls um eine Kolben-Zylinder-Einheit, die abwechselnd beidseitig durch Druckmitteldruck, zum Beispiel hydraulisch oder pneumatisch, zu beaufschlagen ist und deren Kolbenstange über eine horizontal verlaufende Achse mit dem Schwenklager für die Blatt- und Nabenkühlung gekuppelt ist. Der eingetragene Doppelpfeil in Fig. 2 veranschaulicht die Verstellbewegung des Hubzylinders 19.

In jedem der Maschinenständer 1 ist eine Rollenführung 22 für die Antriebsrollen 4 vorgesehen, die eine leichte horizontale Verstellung in Richtung X beziehungsweise Y der Welle für die jeweilige Antriebsrolle 4 über den axialen Stellantrieb 5 ermöglichen.

Mit 23 ist eine Rollenführung für den Hubzylinder 19 des Schwenkarms 11 der oberen Blatt- und Nabenkühlung bezeichnet.

Bei 30 ist eine Druckwasserentzunderungsvorrichtung vorgesehen, die mindestens eine, vorzugsweise zahlreiche Entzunderungshochdruckdrüsen aufweist, über die Wasser unter Druck zwecks Entzunderung des rotationssymmetrischen Körpers 21 zuführbar ist. Ähnliche Düsen können an der Seite des Körpers 21 und unten vorgesehen sein (nicht dargestellt) oder an anderen Stellen, zum Beispiel an der Nabe und an den Blattober- und -unterseiten, um den rotationssymmetrischen Körper 21 an allen erforderlichen Stellen durch Druckwasser entzundern zu können. Der Druckwasserentzunderungsvorrichtung 30 wird über einen als Leitung 31 ausgebildeten Wasserzulauf Wasser unter Druck zugeführt, der über eine gegebenenfalls regelbare Pumpe bereitgestellt wird (nicht dargestellt). Geeignete Absperrorgane sind nicht dargestellt, auch nicht die Regel- und Steuereinrichtung für mindestens eine Pumpe für das Druckwasser.

Bei 32 ist eine als Temperaturkamera ausgebildete Temperaturüberwachungsvorrichtung angedeutet, die in geeigneter Weise mit dem zentralen Steuerungsund Regelungsstand verbunden ist und die in der nachfolgend noch zu beschreibenden Art und Weise in den Steuerungs- bzw. Regelungskreis einbezogen ist.

Bei 20 ist eine Hubvorrichtung dargestellt, die ebenfalls aus einer kräftigen, abwechselnd beidseitig mit Druckmitteldruck, insbesondere mit Hydraulikflüssigkeit zu beaufschlagenden Kolben-Zylinder-Einheit besteht, der durch eine nicht dargestellte Druckmittelquelle das Druckmittel zugeführt wird. Durch die Hubvorrichtung 20 wird der rotationssymmetrische Körper 21, zum Beispiel ein Eisenbahnrad, angehoben, um es z. B. aus der Vorrichtung zu entfernen. Des weiteren kann beim Einlegen des rotationssymmetrischen Körpers 21 die Kolbenstange so ausgefahren werden, daß ein Widerlager 36 in die Öffnung der Nabe 37 eingreift. Durch entsprechende Druckmittelbeaufschlagung wird dann die Hubvorrichtung in vertikaler Richtung abgesenkt, bis der Laufkranz auf den drei Antriebsrollen 4 aufliegt.

Unterhalb der Vorrichtung kann ein nicht dargestellter Auffangtrichter für Zunder und Kühlmedium angeordnet sein. Ein geeigneter Förderer zum Wegfördern des Kühlmediums und/oder des Zunders ist ebenfalls nicht dargestellt. Auch eine Trennvorrichtung, durch die der Zunder von dem Kühlmedium getrennt wird, wurde aus Gründen der Vereinfachung nicht dargestellt.

Statt kreisrunder rotationssymmetrischer Körper 21 wie Räder und Ringe, können auch Zahnräder oder Sprockets in einer erfindungsgemäßen Vorrichtung behandelt werden.

Mit 25 ist der Kühlmittelzulauf für die obere Blattkühlungsvorrichtung bezeichnet.

Die Wirkungsweise der aus der Zeichnung ersichtlichen Vorrichtung ist folgende:

Der zu behandelnde warme, zum Beispiel vorzugsweise oberhalb des GOS-Punktes erhitzte rotationssymmetrische Körper 21, beispielsweise ein Eisenbahnwagenrad, wird mittels eines Manipulators in die Vorrichtung eingebracht. Hierzu wird zuvor der Schwenkarm 11 für die obere Blatt- und Nabenkühlung durch entsprechende Druckmittelbeaufschlagung des Hubzylinders 19 angehoben und aus dem Arbeitsraum der Maschine seitlich in Richtung B durch den Schwenkantrieb 9 weggeschwenkt. Der Hubzylinder 20 wird durch entsprechende Druckmittelbeaufschlagung ausgefahren, derart, daß sich das Widerlager 36 in der oberen Position befindet und den rotationssymmetrischen Körper, zum Beispiel ein Eisenbahnwagenrad 21, aufnehmen kann. Die Sprüharme 8.1 und 8.2 sind nach außen auf einen größeren Radius geschwenkt als sie später in Arbeitsposition geschwenkt werden. Die Sprüharme 8.3 und die Antriebsrollen 4 stehen in Arbeitsposition. Der automatische Manipulator legt nunmehr das Werkstück 21 ein und gibt ein Signal an die speicherprogrammierbare Steuerung (SPS - nicht dargestellt) der Vorrichtung.

Alsdann fährt der Hubzylinder 20 durch entsprechende Druckmittelbeaufschlagung in seine entgegengesetzte Richtung, also nach unten, und zwar vorzugsweise bis zum Erreichen seiner Endposition. Wird diese Position erreicht, halten die Drehantriebe 3 das Signal, die Antriebsrollen 4 mit der für den entsprechenden Arbeitsvorgang notwendigen Drehzahl zu drehen.

Als nächster Verfahrensschritt wird der Laufkranz an Stirn-, Ober- und Unterseite druckwasserentzundert, und zwar über die Druckwasserentzunderungsvorrichtung 30 und 31. Der Zunder und das Druckwasser fallen nach unten in einen Sammeltrichter, von wo sie weggefördert werden.

Nach dem Entzundern erfaßt die Temperaturüberwachungsvorrichtung in Form der Temperaturkamera 32 zum Beispiel die Laufkranztemperatur des rotationssymmetrischen Körpers 21 und gibt während der gesamten Behandlung die gemessene Temperatur an die SPS zum Soll-Ist-Vergleich. In der SPS wird aufgrund der gemessenen Temperatur zum Beispiel die Kühlmediummenge und/oder aber die Kühldauer festgelegt.

Nach dem Entzundern schwenken die Sprüharme 8.1 und 8.2 in die Arbeitsposition durch entsprechende Betätigung eines motorischen Antriebs des Stellhebels 6. Alsdann wird den Sprüharmen 8.1, 8.2 und 8.3 sowie der Nabenkühlvorrichtung 13 und der oberen und unteren Blattkühlungsvorrichtungen 14 und 15 ein geeignetes Kühlmedium, zum Beispiel Wasser und/oder Luft geregelt bzw. gesteuert über die Zuführungsleitungen zugeführt und z. B. entsprechend einer der in der SPS angesteuerten Programmnummer mit dem entsprechenden Druck und der entsprechenden Menge auf den Körper 21 gegeben.

Ist zum Beispiel die vorgegebene Zeit abgelaufen und/oder ist die erforderliche Laufkranztemperatur erreicht, so wird die Zufuhr des Kühlmediums zu den Sprüharmen 8.1, 8.2 und 8.3 sowie zur Nabenkühlung 13 und zur oberen und unteren Blattkühlung 14 und 15 abgeschaltet und die Antriebsrollen 4 bleiben stehen.

Nach dem Ausschwenken des Schwenkarmes 11 und dem Zurückschwenken der Sprüharme 8.1 und 8.2 kann der Hubzylinder 20 den rotationssymmetrischen Körper 21, zum Beispiel ein Eisenbahnwagenrad, anheben und an den (nicht dargestellt) in die Prozeßsteuerung bzw. Regelung einbezogenen Manipulator zum Entnehmen übergeben.

Durch die besondere Geometrie der Schwenkhebel 7 für die Sprüharme 8.1, 8.2, 8.3 und der Schubstangen 12 ist gewährleistet, daß die Sprüharme 8.1 und 8.3 bzw. deren Düsen oder Ausströmöffnungen bei jedem zu behandelnden Durchmesser des rotationssymmetrischen Körpers 21 immer die gesamte Fläche, zum Beispiel die gesamte Stimseitenfläche oder den Radkranz, benetzen bzw. besprühen. Für jeden Funktionsbereich eines rotationssymmetrischen Körpers 21, zum Beispiel eines Rades, ist es somit möglich, gezielt die Abkühlung zu steuern, um durch Kühlzeiten, das Kühlmedium, Kühlmittelmengen und/oder die Reihenfolge der Abkühlung eine funktionsbereichsbezogene, definierte und reproduzierbare Einstellung der mechanischen Eigenschaften, zum Beispiel der Festigkeit, der Zähigkeit und insbesondere der Eigenspannungen im gesamten Rad bzw. im Radreifenvolumen unter Einbeziehung aller Funktionsbereiche des Bauteils, also Nabe, Blatt und Radkranz, zu erzielen. Dabei erfolgt eine ständige Online-Messung gepaart mit einer Steuerung und/oder Regelung der Kühlmittelströme und/oder Kühlzeiten sowie der Reihenfolge der Kühlmittelströme an den entsprechenden zu behandelnden Oberflächenbereichen. Die erfindungsgemäße Vorrichtung ermöglicht somit in ein und derselben Vorrichtung sowohl das Entzundern wie auch eine gezielte Gefügebehandlung und Gefügeeinstellung vorbestimmter Bereiche des rotationssymmetrischen Körpers 21.

### (Neue) Bezugszeichenliste

- 1: Maschinenständer
- 2: Rahmen für Antriebseinheit
- 3: Drehantrieb für Antriebsrolle 4, stufenlos regelbar; Antriebseinheit
- 4: Antriebsrolle
- 5: axialer Stellantrieb für Antriebsrolle 4
- 6: Stellhebel für Sprüharme 8.1, 8.2, 8.3 mit Antrieb
- 7: Schwenkhebel für Sprüharme
- 8.1: Sprüharme für obere Laufkranzkühlung; obere Ebene
- 8.2: Sprüharm für seitliche Laufkranzkühlung; mittlere Ebene
- 8.3: Sprüharm für untere Laufkranzkühlung; untere Ebene
- 9: Schwenkantrieb für obere Blatt- und Nabenkühlung, Kolben-Zylinder-Einheit
- 10: Schwenklager für obere Blatt- und Nabenkühlung
- 11: Schwenkarm für obere Blatt- und Nabenkühlung
- 12: Schubstangen zum Schwenken der Sprüharme
- 13: Nabenkühlvorrichtung
- 14: obere Blattkühlungsvorrichtung
- 15: untere Blattkühlungsvorrichtung
- 16: Sprühring für untere Laufkranzkühlung, Sammelringleitung
- 17: Sprühring für seitliche Laufkranzkühlung, Sammelringleitung
- 18: Sprühring für untere Laufkranzkühlung, Sammelringleitung
- 19: Hubzylinder für obere Blatt- und Nabenkühlungsvorrichtung
- 20: Hubzylinder zum Heben und Senken des rotationssymmetrischen Körpers 21, Hubvorrichtung
- 21: rotationssymmetrischer Körper, Eisenbahnwagenrad, Werkstück oder dergleichen
- 22: Rollenführung für die Zustellung der Antriebsrollen
- 23: Rollenführung für Hubeinrichtung der oberen Blatt- und Nabenkühlung
- 24: Kühlmittelzulauf für untere Blattkühlungsvorrichtung
- 25: Kühlmittelzulauf für obere Blattkühlungsvorrichtung
- 26: Kühlmittelzulauf für Nabenkühlung
- 27: Kühlmittelzulauf für untere Laufkranzkühlung, Zulaufleitung
- 28: Kühlmittelzulauf für seitliche Laufkranzkühlung, Zulaufleitung
- 29: Kühlmittelzulauf für obere Laufkranzkühlung, Zulaufleitung
- 30: Druckwasserentzunderungsvorrichtung
- 31: Wasserzulauf für Druckwasserentzunderung
- 32: Temperaturkamera, Temperaturüberwachungsvorrichtung
- 33: Drehachse, gedachte; Rotationssymmetrieachse
- 34: -
- 35: -
- 36: Widerlager
- 37: Nabe,Radnabe

- A: Schwenkrichtung des Schwenkarmes 11
- B: Schwenkrichtung des Schwenkarmes 11
- C: Vertikale Hubrichtung
- V: " "
- X: Verstellrichtung der Welle für Antriebsrolle 4
- Y: " " " " " "

## Patentansprüche

1. Vorrichtung zum Abkühlen und Behandeln erhitzter, rotationssymmetrischer Körper (21) aus metallischen Werkstoffen, wie z. B. Stahl- bzw. Stahllegierungen, vornehmlich von Monoblockrädern, Radreifen, Radscheiben oder ähnlichen Scheiben und Ringen, wie Eisenbahn- und Straßenbahnrädern, Zahnrädern und Sprockets, wobei der warme rotationssymmetrische Körper (21) in waagerechter Lage auf mehreren über seinen Umfang verteilt angeordneten Antriebsrollen (4) mit seinem Umfang gelagert ist, wobei mindestens eine der Antriebsrollen (4) motorisch mit veränderbarer Drehzahl drehangetrieben ist und dadurch den rotationssymmetrischen Körper (21) mit vertikaler Drehachse in Drehung versetzt, wobei im Randbereich des rotationssymmetrischen Körpers (21) über dessen Umfang verteilt zahlreiche Sprühöffnungen angeordnet sind, durch die mindestens ein Kühlmedium online-geregelt oder online-gesteuert auf abzukühlende Oberflächenbereiche des rotationssymmetrischen Körpers (21) mit gesteuertem Volumenstrom, insbesondere aber laminar aufbringbar ist, wobei die für die Zuführung des Kühlmediums vorhandenen Sprühöffnungen in radialer Richtung des Körpers (21) verstellbar und in der jeweiligen Position arretierbar angeordnet sind, wobei die Sprühöffnungen an der Ober- und Unterseite sowie an der Peripherie des rotationssymmetrischen Körpers (21) jeweils synchron verstellbar und arretierbar angeordnet sind und die Mündungsöffnungen der Sprühöffnungen, die der Ober- und Unterseite und der Peripherie des rotationssymmetrischen Körpers (21) zugeordnet sind, jeweils auf einem gedachten Kreis angeordnet sind, und bei einer radialen Verstellung dieser Sprühöffnungen über den Umfang des rotationssymmetrischen Körpers (21) jeweils gleiche Ringbereiche des Körpers (21) von dem Kühlmedium beaufschlagbar sind und - über den Umfang des rotationssymmetrischen Körpers (21) verteilt -, eine Mehrzahl oder Vielzahl von Druckwasserentzunderungsdüsen angeordnet sind, die den zu entzundemden Bereich an der Ober-, an der Unterseite und auf der Peripherie des Körpers (21) während des Drehantriebes der Antriebsrolle (4) durch Aufsprühen einer Flüssigkeit entzundem und daß die Sprühöffnungen für den jeweiligen Funktionsbereich getrennt steuer- oder regelbar angeordnet sind.

2. Vorrichtung nach Anspruch 1, **dadurch gekennzeichnet, daß** die Sprühöffnungen oder Sprühdüsen, die der Unter- und Oberseite sowie der Peripherie des Körpers (21) zugeordnet sind, jeweils an einer als Sammelkanal ausgebildeten Ringleitung (16, 17, 18) angeordnet sind, die den Körper (21) jeweils ringförmig umgeben.

3. Vorrichtung nach Anspruch 2, **dadurch gekennzeichnet, daß** die Ringkanäle (16, 17, 18) gleiche Durchmesser aufweisen und konzentrisch zueinander in unterschiedlichen Ebenen übereinander angeordnet sind, und daß die ringförmigen Sammelkanäle (16, 17, 18) an getrennten Zulaufleitungen (27, 28, 29) angeschlossen sind, durch die das Kühlmedium gesteuert bzw. geregelt den Sammelkanälen (16, 17, 18) zuführbar ist.

4. Vorrichtung nach Anspruch 1 oder einem der darauffolgenden Ansprüche, **dadurch gekennzeichnet, daß** die Sprühöffnungen oder Sprühdüsen jeweils einem Sprüharm (8.1, 8.2, 8.3) zugeordnet sind, der z. B. als Rohr ausgebildet ist und der an die jeweilige Sammelringleitung (16, 17, 18) kühlmediumleitend angeschlossen ist.

5. Vorrichtung nach Anspruch 4, **dadurch gekennzeichnet, daß** die einer betreffenden Sammelringleitung (16, 17, 18) zugeordneten Sprüharme (8.1, 8.2, 8.3) synchron motorisch zwecks Vergrößerung oder Verkleinerung des Sprühdurchmessers radial verstellbar und in der jeweils eingestellten Durchmesserstellung auch arretierbar sind.

6. Vorrichtung nach Anspruch 5, **dadurch gekennzeichnet, daß** sämtliche Sprüharme (8.1, 8.2, 8.3) an ein- und derselben Sammelringleitung (16, 17, 18) durch jeweils nur einen motorischen Antrieb über ein Gelenkgetriebe in radialer Richtung hinsichtlich ihrer Sprühöffnungen oder Sprühdüsen radial verstellbar angeordnet sind.

7. Vorrichtung nach Anspruch 1 oder einem der darauffolgenden Ansprüche, bei welchem der rotationssymmetrische Körper (21) als Rad ausgebildet ist und eine Radnabe (37) aufweist, **dadurch gekennzeichnet, daß** die zur Kühlung der Radnabe (37) vorgesehene Nabenkühlvorrichtung (13) mindestens ein Rohr aufweist, das in die Radnabe (37) eintaucht und an seinem unteren Ende mindestens eine Sprühöffnung oder Sprühdüse aufweist, und daß die Nabenkühlvorrichtung höhenverstellbar (C-V) in horizontaler Richtung (A-B) und wegschwenkbar ausgebildet ist.

8. Vorrichtung nach Anspruch 7, **dadurch gekennzeichnet, daß** die zur Nabenkühlung dienende Vorrichtung (13) über einen Schwenkantrieb (9), z. B. durch eine durch Druckmitteldruck zu beaufschlagende Kolben-Zylinder-Einheit in horizontaler Richtung (A-B) und einen Hubzylinder (19), der vorzugsweise ebenfalls durch eine abwechselnd beidseitig durch Druckmitteldruck zu beaufschlagende Kolben-Zylinder-Einheit gebildet ist, in vertikaler Richtung (C-V) hubbeweglich ist.

9. Vorrichtung nach Anspruch 1 oder einem der darauffolgenden Ansprüche, **dadurch gekennzeichnet, daß** die den rotationssymmetrischen Körper aufnehmenden Antriebsrollen über getrennte Achsen antreibbar sind, die horizontal verlaufen und die jeweils über den Umfang eines Kreises mit gleichmäßigen Winkelabständen zueinander angeordnet und in Richtung ihrer Längsachse durch einen axialen Stellantrieb (5) verstellbar und durch jeweils einen vorzugsweise stufenlos regelbaren Drehantrieb antreibbar ausgebildet sind.

10. Vorrichtung nach Anspruch 9, **dadurch gekennzeichnet, daß** alle Drehantriebe (3) der Antriebsrollen (4) in ihrer Drehzahl synchron und gleichsinnig von einer zentralen Steuereinheit gesteuert sind.

11. Vorrichtung nach Anspruch 1 oder einem der darauffolgenden Ansprüche, **dadurch gekennzeichnet, daß** die Temperatur des rotationssymmetrischen Körpers mittels eines geeigneten Temperaturmeßsystems - z.B. eine Temperaturkamera - meßbar ist, und daß die gemessenen Werte einem Rechner einer Regelvorrichtung zuführbar sind, über die die auf die zu härtenden Bereiche aufzusprühenden Kühlmittelmengen regelbar sind.

12. Vorrichtung nach Anspruch 1 oder einem der darauffolgenden Ansprüche, **dadurch gekennzeichnet, daß** sämtliche Wegeventile, Druckregelventile, Mengenregelventile, Durchfluß- und Druckmeßeinrichtungen und die Temperaturüberwachungsvorrichtung (32) in einer zentralen Überwachungseinheit steuer- bzw. regelungstechnisch zusammengefaßt sind.

13. Vorrichtung nach Anspruch 1 oder einem der darauffolgenden Ansprüche, **dadurch gekennzeichnet, daß** die für einen Körper (21), zum Beispiel für ein Eisenbahn- oder Straßenbahnrad, notwendigen Betriebsdaten in einem Programm einer SPS abgelegt sind und unter einer bestimmten Kenn-Nummer abrufbar sind, woraufhin dann die Regel- bzw. Steueranlage der Vorrichtung den Entzunderungsvorgang und die Zufuhr des Kühlmediums durch Aufsprühen der Kühlmittelmengen auf die jeweiligen zu kühlenden bzw. zu härtenden Bereiche des Körpers (21) steuert bzw. regelt, und daß diese Wärmebehandlung online erfaßbar ist, derart, daß für jeden Körper (21) ein Wärmebehandlungsprotokoll erstellbar ist.

14. Vorrichtung nach Anspruch 1 oder einem der darauffolgenden Ansprüche, **dadurch gekennzeichnet, daß** unterhalb der Auflageebene auf die Laufrollen für den Körper (21) eine Hubvorrichtung (20) angeordnet ist, die während des Entzunderungs- und Abkühl- bzw. Härtevorgangs absenkbar ist und die konzentrisch zu den Sammelringkanälen (16, 17, 18) angeordnet ist.

15. Vorrichtung nach Anspruch 14, **dadurch gekennzeichnet, daß** die Hubvorrichtung (20) aus einem abwechselnd beidseitig mit Druckmitteldruck zu beaufschlagenden Zylinder besteht, dessen Kolbenstange mit einem als Auflageteller ausgebildeten Widerlager (36) versehen ist, über den der Körper (21) bis auf eine von einem Manipulator zu bedienende Ebene anhebbar ist.

16. Vorrichtung nach Anspruch 1 oder einem der darauffolgenden Ansprüche, **dadurch gekennzeichnet, daß** unterhalb des unteren Sammelringkanals (16) eine Auffangwanne für Zunder, Entzunderungsflüssigkeit und Kühlmedium angeordnet ist, und daß dieser Auffangbehälter an eine Fördervorrichtung angeordnet ist, die die Entzunderungsflüssigkeit und das Kühlmedium sowie den entfernten Zunder wegtransportiert und ihn von der Entzunderungsflüssigkeit einerseits bzw. vom Kühlmedium andererseits trennt.

17. Vorrichtung nach Anspruch 1 oder einem der darauffolgenden Ansprüche, **dadurch gekennzeichnet, daß** die Vorrichtung in der Draufsicht trommelförmig gestaltet ist, wobei die Maschinenständer (1) radial außerhalb der äußeren Umgrenzungslinien der Vorrichtung mit ihren Drehantrieben (3) sowie der Schwenkarm (11) für die obere Blatt- und Nabenkühlvorrichtung (13) herausragen.

18. Vorrichtung nach Anspruch 1 oder einem der darauffolgenden Ansprüche, **dadurch gekennzeichnet, daß** die Sprühöffnungen oder Sprühdüsen für das Kühlen der Oberseite des Körpers (21) von dem Schwenkarm (11) getragen sind, der auch die Kühlvorrichtung für die Nabenkühlung (13) trägt und mit dieser schwenk- und hubbeweglich angeordnet ist.

19. Vorrichtung nach Anspruch 1 oder einem der darauffolgenden Ansprüche, **dadurch gekennzeichnet, daß** der Hebelantrieb für die in jeweils einer Ebene liegenden Sprühöffnungen oder Sprühdüsen aus zahlreichen an Schwenkhebeln (7) für Sprüharme (8.1, 8.2, 8.3) über parallel zueinander verlaufenden Achsen angeschlossenen Schubstangen (12) besteht, die jeweils in den Ecken der etwa trapezförmigen Schwenkhebel (7) für die Sprüharme (8.1, 8.2, 8.3) angeordnet sind, wobei jeweils zwei Schubstangen (12) auf gegenüberliegenden Seiten über Schwenkachsen mit dem Schwenkhebel (7) verbunden sind, während im Abstand sowie in den Eckpunkten eines Dreiecks hierzu angeordnet jeweils eine weitere Verbindungsachse für den jeweiligen Schwenkarm (7) angeordnet ist, und daß sämtliche Sprüharme (8.1, 8.2, 8.3) einen waagerecht verlaufenden Teil aufweisen, an den sich ein dazu vorzugsweise rechtwinklig abgekröpftes Rohrteil anschließt, und daß die waagerechten Abschnitte jeweils gleichgerichtet angeordnet sind.

20. Vorrichtung nach Anspruch 1 oder einem der darauffolgenden Ansprüche, **dadurch gekennzeichnet, daß** die Hebellängen der Stellhebel für die Sprüharme (8.1, 8.2, 8.3) so ausgelegt sind, daß über den gesamten Durchmesserbereich jede Düse bzw. jede Sprühöffnung immer in der gleichen Spur angeordnet ist.

## Claims

1. Device for cooling and treating heated rotationally symmetrical bodies (21) of metallic material such as steel or steel alloys, mainly solid wheels, wheel rims, wheel centre webs or similar disks and rings, such as train and tram wheels, chainwheels and sprockets, where the hot, rotationally symmetrical body (21) is mounted by its circumference in a horizontal position on a number of drive rolls (4) distributed around its circumference, where at least one of the drive rolls (4) is driven rotationally by motor at a variable speed and thereby sets the rotationally symmetrical body (21) with a vertical rotational axis in rotation, where in the edge area of the rotationally symmetrical body (21) around its circumference a number of spray holes are arranged, through which spray holes at least a cooling medium can be applied at a controlled volumetric rate but mainly laminarly under online regulation or online control, to the surface areas of the rotationally symmetrical body (21) to be cooled, where the spray holes to feed the cooling medium are arranged so that they can be adjusted in a radial direction of the body (21) and locked in the respective position, where the spray holes are arranged on the top- and underside and the periphery of the rotationally symmetrical body (21) so that they can be synchronously adjusted and locked and where the mouths of the spray holes which are assigned to the top- and underside and the periphery of the rotationally symmetrical body (21) are arranged respectively on an imaginary circle and, when these spray openings are radially displaced over the circumference of the rotationally symmetrical body (21) pressure can be applied with the cooling medium to respectively similar ring areas of the body (21) and - distributed over the circumference of the rotationally symmetrical body (21) - a number or a large number of compressed-water descaling jets are arranged which by spraying a liquid on descale the area to be descaled on the top- or underside and on the periphery of the body (21) while the drive roll (4) is being rotated and that the spray holes for the respective functional area are arranged so that they can be separately controlled or regulated.

2. Device in accordance with claim 1, **characterised in that** the spray holes or spray jets which are assigned to the under- and topside and the periphery of the body (21) are in each case arranged on a ring duct (16, 17, 18) constructed as a collective duct which ring ducts run around the body (21) in a ring-shaped arrangement.

3. Device in accordance with claim 2, **characterised in that** the ring channels (16, 17, 18) have the same diameters and are arranged concentrically at different levels and that the ring-shaped collective ducts (16, 17, 18) are connected to separate feed ducts (27, 28, 29) through which the cooling medium can be supplied under control to the collective ducts (16, 17, 18).

4. Device in accordance with claim 1 or one of the following claims, **characterised in that** the spray holes or spray jets are each assigned to a spray arm (8.1, 8.2, 8.3) which is constructed as e.g. a pipe and which is connected to the respective collective ring duct (16, 17, 18) to conduct the cooling medium.

5. Device in accordance with claim 4, **characterised in that** the spray arms (8.1, 8.2, 8.3) assigned to a relevant collective ring duct (16, 17, 18) can be synchronously radially displaced by motor for the purpose of increasing or reducing the spraying diameter and can also be locked in the respective diameter setting.

6. Device in accordance with claim 5, **characterised in that** all the spray arms (8.1, 8.2, 8.3) are arranged on one and the same collective ring duct (16, 17, 18) so that they can in each case be radially displaced by only one motor drive via a crank gear in a radial direction with regard to their spray holes or spray jets.

7. Device in accordance with claim 1 or one of the claims following it, in which the rotationally symmetrical body (21) is constructed as a wheel and has a wheel hub (37), **characterised in that** the hub cooling device (13) provided for cooling the wheel hub (37) incorporates at least one pipe which is inserted into the wheel hub (37) and at its lower end incorporates at least one spray hole or spray jet and **in that** the hub cooling device is designed so that it can be vertically displaced (C-V) in a horizontal direction (A-B) and swung away.

8. Device in accordance with claim 7, **characterised in that** the device (13) used to cool the hub can be moved by means of a slewing drive (9), e.g. in a horizontal direction (A-B) by means of a piston-cylinder unit to which pressure is applied by pressure medium pressure and in a vertical direction (C-V) by a lifting cylinder (19) which is preferably formed by a piston-cylinder unit to which pressure is applied on both sides alternately by pressure medium.

9. Device in accordance with claim 1 or one of the claims following it, **characterised in that** the drive rolls in which the rotationally symmetrical body is mounted can be driven through separate axles which run horizontally and of which each is arranged around the circumference of a circle at equal angular distances relative to the others and which are designed so that they can be displaced in the direction of their longitudinal axis by means of an axial actuating drive (5) and each of which can be driven by a preferably steplessly adjustable rotary drive.

10. Device in accordance with claim 9, **characterised in that** the speed of all the rotary drives (3) of the drive rolls (4) can be controlled synchronously and in the same direction of rotation from a central control unit.

11. Device in accordance with claim 1 or one of the claims following it, **characterised in that** the temperature of the rotationally symmetrical body can be measured by means of a suitable temperature measuring system - e.g. a temperature camera - and **in that** the measured values can be fed to a computer of a control device through which the quantities of coolant to be sprayed onto the areas to be hardened can be controlled.

12. Device in accordance with claim 1 or one of the claims following it, **characterised in that** all the directional control valves, pressure control valves, flow control valves, through-flow and pressure measuring equipment and the temperature monitoring device (32) are grouped together for control and regulation purposes in a central monitoring unit.

13. Device in accordance with claim 1 or one of the claims following it, **characterised in that** the operating data necessary for a body (21), for example, a train or tram wheel, are filed in a programme of a PLC and can be displayed under a specific identification number, whereupon the regulating or control system of the device controls or regulates the descaling process and the feed of the cooling medium by spraying the quantities of cooling medium on the respective areas of the body (21) to be cooled or hardened and **in that** this heat treatment can be recorded online in such a way that a heat treatment record can be made for each body (21).

14. Device in accordance with claim 1 or one of the claims following it, **characterised in that** a lifting device (20) which can be lowered during the descaling and cooling or hardening operation and which is arranged concentrically with the collective ring ducts (16, 17, 18) is arranged under the support level to the running rolls for the body (21).

15. Device in accordance with claim 14, **characterised in that** the lifting device (20) comprises a cylinder to which pressure can be applied by pressure medium on both sides alternately, the piston rod of which cylinder is provided with a supporting means (36) in the form of a support plate by which the body (21) can be raised to a level to be served by a manipulator.

16. Device in accordance with claim 1 or one of the claims following it, **characterised in that** arranged under the lower collective ring duct (16) is a receptacle to catch scale, descaling fluid and cooling medium and that this receptacle carries away the scale removed and separates it from the descaling fluid on the one hand and from the cooling medium on the other.

17. Device in accordance with claim 1 or one of the claims following it, **characterised in that** the device when viewed from above is shaped in the form of a drum, where the machine columns (1) project radially beyond the outer boundary lines of the device with their rotary drives (3) and the slewing arm (11) for the upper plate and hub cooling device (13).

18. Device in accordance with claim 1 or one of the claims following it, **characterised in that** the spray holes or spray jets for cooling the topside of the body (21) are borne by the slewing arm (11) which also carries the cooling device for the hub cooling means (13) and is arranged so that it can be slewed and lifted with this.

19. Device in accordance with claim1 and one of the claims following it, **characterised in that** the lever drive for the spray holes or spray jets positioned in their respective planes comprises a number of push-rods (12) connected to slewing levers (7) for spray arms (8.1, 8.2, 8.3) through axles running parallel to one another, which are arranged in the corners of the approximately trapezoidal swivelling levers (7) for the spray arms (8.1, 8.2, 8.3) where in each case two push-rods (12) are connected on opposite sides via swivelling axles to the swivelling lever (7), while at a distance and arranged for this purpose in the corner points of a triangle a further connecting arm for each swivelling lever (7) is arranged and **in that** all the spray arms (8.1., 8.2, 8.3) incorporate a horizontally disposed part to which a pipe part bent preferably at right angles to it is connected and **in that** the horizontal portions are arranged so as to be aligned in the same direction.

20. Device in accordance with claim 1 or one of the claims following it, **characterised in that** the lengths of the adjusting levers for the spray arms (8.1, 8.2, 8.3) are set so that over the entire diameter area each jet or spray hole is always positioned in the same track.

## Revendications

1. Dispositif servant à refroidir et traiter des corps (21) chauffés à symétrie de révolution, composés de matériaux métalliques comme par exemple l'acier et les alliages d'acier, à savoir principalement des roues monobloc, bandages de roues, disques de roues ou disques et anneaux similaires, tels que les roues ferroviaires et de tramways, roues dentées et tambours dentés, sachant que le corps (21) chaud à symétrie de révolution repose en position horizontale sur plusieurs galets d'entraînement (4) répartis tout autour de sa circonférence, sachant qu'au moins l'un des galets d'entraînement (4) est entraîné en rotation par un moteur à vitesse variable, faisant que le corps (21) à symétrie de révolution et à axe de rotation vertical entre en rotation, sachant que dans la zone marginale du corps (21) à symétrie de révolution sont répartis, sur sa circonférence, de nombreux orifices de pulvérisation par lesquels il est possible d'appliquer - sur les zones à refroidir composant la surface du corps (21) à symétrie de révolution - selon un débit volumique piloté, mais aussi notamment de façon laminaire, au moins un fluide de refroidissement régulé en ligne et piloté en ligne, sachant que les orifices de pulvérisation présents et servant à amener le fluide de refroidissement sont agencés réglables dans le sens radial du corps (21) et verrouillables sur chaque position respective, sachant que les orifices de pulvérisation situés sur les faces supérieure et inférieure ainsi que sur la périphérie du corps (21) à symétrie de révolution sont agencés déplaçables et verrouillables chacun de façon synchrone, et que les embouts des orifices de pulvérisation affectés aux faces supérieure et inférieure et à la périphérie du corps (21) à symétrie de révolution sont disposés sur un cercle abstrait, et lors d'un déplacement radial de ces orifices de pulvérisation sur la circonférence du corps (21) à symétrie de révolution, les mêmes zones annulaires du corps (21) pouvant être mises sous la pression du fluide de refroidissement et un nombre majoritaire ou grand nombre de buses de décalaminage à l'eau sous pression étant agencées réparties sur la circonférence du corps (21) à symétrie de révolution, ces buses décalaminant par pulvérisation d'un liquide la zone à décalaminer située sur la face supérieure, sur la face inférieure et sur la périphérie du corps (21) pendant la révolution du galet d'entraînement (4), et sachant que les orifices de pulvérisation sont agencés pilotables ou régulables de façon séparée pour le domaine de fonction respectif.

2. Dispositif selon la revendication 1, **caractérisé en ce que** les orifices de pulvérisation ou buses de pulvérisation affectés aux faces inférieure et supérieure ainsi qu'à la périphérie du corps (21) sont agencés chacun(e) contre des conduites annulaires (16, 17, 18) configurées en gorge de collecte et qui entourent de façon annulaire le corps (21).

3. Dispositif selon la revendication 2, **caractérisé en ce que** les conduits annulaires (16, 17, 18) présentent les mêmes diamètres et qu'ils sont agencés de façon concentrique les uns par rapport aux autres et les uns au-dessus des autres selon différents plans, et **en ce que** les conduits de collecte (16, 17, 18) en forme d'anneau sont raccordés à des conduites d'arrivée (27, 28, 29) séparées par lesquelles il est possible d'amener, de façon pilotée et/ou régulée, le fluide de refroidissement, aux conduits de collecte (16, 17, 18).

4. Dispositif selon la revendication 1 ou l'une des revendications suivantes, **caractérisé en ce que** les orifices de pulvérisation ou buses de pulvérisation sont affectés chacun(e) à un bras de pulvérisation (8.1, 8.2, 8.3) se présentant par exemple sous forme de tube et étant raccordé à la conduite de collecte respective (16, 17, 18) pour laisser passer le fluide de refroidissement.

5. Dispositif selon la revendication 4, **caractérisé en ce que** les bras de pulvérisation (8.1, 8.2, 8.3) affectés à une conduite de collecte annulaire (16, 17, 18) concernée peuvent se déplacer de façon radiale et en synchronisme, sous l'action d'un moteur, dans le but d'accroître ou de réduire le diamètre de pulvérisation, et qu'ils sont aussi verrouillables sur la position diamétrale réglée dans chaque cas.

6. Dispositif selon la revendication 5, **caractérisé en ce que** les orifices de pulvérisation ou buses de pulvérisation équipant tous les bras de pulvérisation (8.1, 8.2, 8.3) raccordés à une seule et même conduite de collecte annulaire (16, 17, 18) sont agencés dans le sens radial de façon à pouvoir se déplacer radialement respectivement à l'aide d'un seul entraînement motorisé via un engrenage articulé.

7. Dispositif selon la revendication 1 ou l'une des revendications suivantes, dans lequel le corps (21) à symétrie de révolution est configuré en roue et présente un moyeu (37), **caractérisé en ce que** le dispositif (13) destiné à refroidir le moyeu (37) présente au moins un tube plongeant dans le moyeu (37) et présente en son extrémité inférieure au moins un orifice de pulvérisation ou une buse de pulvérisation, et **en ce que** le dispositif de refroidissement de moyeu est configuré réglable en hauteur (C-V) dans le sens horizontal (A-B) et peut basculer pour s'éloigner.

8. Dispositif selon la revendication 7, **caractérisé en ce que** le dispositif (13) servant à refroidir le moyeu peut décrire une course dans le sens horizontal (A-B) via un mécanisme pivotant (9), par exemple une unité à piston et cylindre dans laquelle on injecte un fluide sous pression, et une course dans le sens vertical (C-V) via un vérin de levage (19) lequel lui aussi et de préférence est composé d'une unité à piston et cylindre dans laquelle on injecte des deux côtés en alternance un fluide sous pression.

9. Dispositif selon la revendication 1 ou l'une des revendications suivantes, **caractérisé en ce que** les galets d'entraînement recevant le corps à symétrie de révolution peuvent être entraînés par des axes séparés au tracé horizontal et qui sont agencés équidistants sur la circonférence d'un cercle de sorte à former des écarts angulaires uniformes, et qu'ils sont configurés de sorte qu'un servomoteur (5) axial permette de les déplacer dans le sens de leur axe longitudinal, et un entraînement rotatif permette de les entraîner chacun avec une régulation de préférence continue.

10. Dispositif selon la revendication 9, **caractérisé en ce que** tous les entraînements rotatifs (3) des galets d'entraînement (4) sont pilotés, par une unité de commande centrale, en vitesse synchrone et en sens identique de rotation.

11. Dispositif selon la revendication 1 ou l'une des revendications suivantes, **caractérisé en ce que** la température du corps à symétrie de révolution est mesurable à l'aide d'un système de mesure approprié, par exemple une caméra thermométrique, et **en ce qu'**il est possible de communiquer les valeurs mesurées à l'ordinateur d'un dispositif de régulation, ces valeurs permettant de réguler les quantités de fluide de refroidissement pulvérisées sur les zones à tremper.

12. Dispositif selon la revendication 1 ou l'une des revendications suivantes, **caractérisé en ce que** toutes les vannes multivoies, vannes manorégulatrices, vannes régulatrices de débit, dispositifs débitmétriques et manométriques et le dispositif de surveillance de la température (32) sont rassemblés, au plan technique de commande et de régulation, dans une unité de surveillance centrale.

13. Dispositif selon la revendication 1 ou l'une des revendications suivantes, **caractérisé en ce que** les données de service nécessaires à un corps (21) par exemple à une roue ferroviaire ou de tramway, sont mémorisées dans un programme de commande API et qu'il est possible de les appeler sous un numéro d'identification précis, ce après quoi l'installation de régulation et de commande équipant le dispositif pilote et régule la séquence de décalaminage et l'apport de fluide de refroidissement par pulvérisation des quantités voulues de fluide de refroidissement sur les zones respectives du corps (21) à refroidir et/ou à tremper, et **en ce qu'**il est possible de saisir en ligne ce traitement thermique de telle sorte qu'un protocole de traitement thermique se laisse élaborer pour chaque corps (21).

14. Dispositif selon la revendication 1 ou l'une des revendications suivantes, **caractérisé en ce que,** en dessous du plan d'appui sur les galets de roulement affectés au corps (21), est agencé un dispositif de levage (20) se laissant abaisser pendant la séquence de décalaminage et de refroidissement et/ou trempe, et qu'il est agencé de façon concentrique par rapport aux conduits annulaires de collecte (16, 17, 18).

15. Dispositif selon la revendication 14, **caractérisé en ce que** le dispositif de levage (20) se compose d'un vérin dans lequel on injecte des deux côtés en alternance un fluide sous pression, la tige de piston dudit vérin étant équipée d'un palier antagoniste (36) configuré en palier d'appui et permettant de soulever le corps (21) jusqu'à un plan qu'il revient à un manipulateur de desservir.

16. Dispositif selon la revendication 1 ou l'une des revendications suivantes, **caractérisé en ce qu'**en dessous du conduit de collecte annulaire (16) est agencée une cuve de récupération de la calamine, du liquide de décalaminage et du fluide de refroidissement, et **en ce que** ce récipient de récupération jouxte un dispositif de convoyage évacuant le liquide de décalaminage et le fluide de refroidissement ainsi que la calamine enlevée, et sépare cette dernière du liquide de décalaminage d'une part et du fluide de refroidissement d'autre part.

17. Dispositif selon la revendication 1 ou l'une des revendications suivantes, **caractérisé en ce que** le dispositif se présente en forme de tambour lorsque vu de dessus, sachant que les montants machine (1) avec leurs entraînements rotatifs (3) font saillie radialement hors des lignes de contour extérieur délimitant le dispositif, et que le bras pivotant (11) affecté au dispositif supérieur (13) de refroidissement de la feuille et du moyeu fait également saillie.

18. Dispositif selon la revendication 1 ou l'une des revendications suivantes, **caractérisé en ce que** les orifices de pulvérisation ou buses de pulvérisation servant à refroidir le côté supérieur du corps (21) sont supportés par le bras pivotant (11), lequel porte aussi le dispositif servant à refroidir le moyeu (13) et est agencé avec ledit dispositif de façon à pouvoir pivoter et se déplacer en hauteur.

19. Dispositif selon la revendication 1 ou l'une des revendications suivantes, **caractérisé en ce que** l'entraînement à levier affecté aux orifices de pulvérisation ou buses de pulvérisation situés sur un même niveau se compose de plusieurs tringles de poussée (12) raccordées aux leviers de pivotement (7) des bras de pulvérisation (8.1, 8.2, 8.3) via des axes aux tracés mutuellement parallèles, ces tringles de poussée étant chacune disposées aux angles des leviers de pivotement (7) présentant une forme approximativement trapézoïdale et affectés aux bras de pulvérisation (8.1, 8.2, 8.3), sachant que chaque fois deux tringles de poussée (12) sont reliées sur les côtés opposés avec le levier de pivotement (7) via des axes de pivotement, tandis qu'un axe de jonction supplémentaire pour le bras pivotant (7) respectif est agencé à une certaine distance ainsi qu'aux sommets des angles d'un triangle, et **en ce que** tous les bras de pulvérisation (8.1, 8.2, 8.3) présentent une partie au tracé horizontal contre laquelle vient se raccorder une pièce tubulaire coudée de préférence à angle droit, et **en ce que** les segments horizontaux sont agencés chacun orienté dans le même sens.

20. Dispositif selon la revendication 1 ou l'une des revendications suivantes, **caractérisé en ce que** les longueurs des leviers de déplacement des bras de pulvérisation (8.1, 8.2, 8.3) ont été conçues de sorte que, sur toute la plage de diamètres, chaque buse et/ou chaque orifice de pulvérisation soit toujours agencé sur la même piste.
